# EUROPÄISCHE PATENTANMELDUNG

(11) **EP 0 424 569 A1**
(43) Veröffentlichungstag der Anmeldung: **02.05.1991**
(21) Anmeldenummer: 89119926.7
(22) Anmeldetag: 26.10.1989
(51) Int. Cl.: A63B 69/00

(54) **Griffbrettvorrichtung als Trainingsgerät für den Klettersport**

(71) Anmelder: Drömmer, Jakob, D-80796 München (DE)
(72) Erfinder: Drömmer, Jakob, D-80796 München (DE)
(74) Vertreter: Betten & Resch

(57) **Zusammenfassung**

Eine als Trainingsgerät für den Klettersport dienende Griffbrettvorrichtung weist ein Griffbrett (102) mit einer Greifstruktur (104, 106) auf, an der sich der Kletterer mit den Händen bzw. Fingern festhält. Das Griffbrett (102) ist an einer an der Wand (115) zu befestigenden Halterung neigungsverstellbar gelagert und in der gewählten Neigung arretierbar. Hierdurch kann in einfacher Weise durch Verändern der Neigung des Griffbretts die Griffschwierigkeit geändert und somit den individuellen Fähigkeiten des Trainierenden angepaßt werden.

## Beschreibung

Die Erfindung betrifft eine Griffbrettvorrichtung, welche als Trainingsgerät für den Klettersport dient, mit einem Griffbrett, welches eine Greifstruktur aufweist, an der sich der Kletterer mit den Händen bzw. Fingern festhält und welches üblicherweise in einer solchen Höhe beispielsweise an einer Zimmerwand befestigt ist, daß der Kletterer frei am Brett hängen kann.

Die bekannten Griffbrettvorrichtungen bestehen aus einem einfachen Griffbrett, welche beispielsweise mittels Schrauben an der Zimmerwand oberhalb des Türstocks befestigt werden, wobei die der Zimmerwand abgewandte Vorderseite des Griffbretts mit geeigneten Greifstrukturen versehen ist. An diesen Greifstrukturen hält sich der Trainierende fest und hängt hierbei in der Luft. Auf diese Weise wird insbesondere die Kraft und Ausdauer der Finger- und Handmuskulatur des Kletterers trainiert.

Um die Trainingsmöglichkeiten und die Trainingseffizienz eines solchen bekannten Griffbretts zu steigern, ist es bekannt, daß der trainierende Kletterer bei Bedarf Bleiwesten anzieht, um sein Eigengewicht und somit die von ihm aufzuwendende Kraft zu steigern; zum gleichen Zweck ist auch die Verwendung von elastischen Bändern u.dgl. bekannt, welche den Kletterer nach unten ziehen. Solche Hilfsmittel sind jedoch zum einen nicht immer zur Hand und sind zum anderen in der Anwendung umständlich und ermöglichen in der Praxis keine auf die jeweiligen individuellen Fähigkeiten angemessen abgestellte ausreichende Differenzierung des gewünschten Schwierigkeitsgrads.

Der Erfindung liegt daher in erster Linie die Aufgabe zugrunde, eine Griffbrettvorrichtung der eingangs genannten Gattung so weiterzubilden, daß sie vielseitiger verwendbar ist und ohne großen Aufwand an die individuellen Trainingsbedürfnisse und körperlichen Voraussetzungen des Trainierenden angepaßt werden kann.

Diese Aufgabe wird erfindungsgemäß im wesentlichen dadurch gelöst, daß die Griffbrettvorrichtung eine Halterung für das Griffbrett umfaßt, an der das Griffbrett neigungsverstellbar und in der gewählten Neigung arretierbar gelagert ist.

Aufgrund der Neigungsverstellbarkeit des Griffbretts, dessen Neigung entweder stufenlos oder in ausreichend kleinen Schritten stufenweise verstellbar sein kann, wird der Trainingserfolg dadurch in der Regel wesentlich gesteigert, daß der Trainierende die Neigung des Griffbretts in jedem Fall auf seine individuellen Bedürfnisse und Fähigkeiten einstellen kann und durch sukzessives Ändern der Neigung die Griffqualität und somit die Trainingsbelastung an den fortschreitenden Trainingserfolg anpassen kann. Es versteht sich, daß die Schwierigkeit des Greifens des Griffbretts mit dem Maße zunimmt, mit welchem das Griffbrett aus der vertikalen Stellung nach unten zum Trainierenden hin und letztlich in die horizontale Stellung geneigt wird.

In besonders bevorzugter Weiterbildung der Erfindung ist vorgesehen, daß die Griffbrettvorrichtung eine Winkelmeßeinrichtung umfaßt, mit der die jeweils gewählte Winkelposition des Griffbrettes ablesbar ist. Eine solche Winkelmeßeinrichtung stellt zum einen sicher, daß die gewählte Winkelposition jederzeit wieder genau reproduzierbar ist bzw. daß die gewünschte Winkelposition genau einstellbar ist und zum anderen trägt sie insofern erheblich zum Trainingserfolg bei, als der Benutzer seinen Trainingserfolg objektiv anhand der sich im Laufe des langfristigen Trainings verändernden Winkelpositionen ablesen kann und somit stark motiviert ist.

Gemäß einem weiteren vorteilhaften Merkmal der Erfindung ist vorgesehen, daß das Griffbrett relativ zur Halterung um 360 Grad neigungsverstellbar ist, wodurch insbesondere in diesem Fall sowohl die Vorderseite als auch die Rückseite des Griffbretts als Grifffläche nutzbar ist, so daß in vorteilhafter Weiterbildung der Erfindung das Griffbrett an beiden gegenüberliegenden Hauptseiten mit Griffstrukturen versehen ist, welche zweckmäßigerweise unterschiedlich ausgebildet sind, beispielsweise hinsichtlich der verwendeten Materialien, der Oberflächenbeschaffenheit und/oder der Form, so daß bereits aufgrund der möglichen Wahl unterschiedlicher Griffflächen mit unterschiedlichen Greifschwierigkeiten die Vielseitigkeit der erfindungsgemäßen Griffbrettvorrichtung weiter gesteigert wird.

In vorteilhafter Weiterbildung bzw. Verallgemeinerung dieses Gedankens kann das Griffbrett im Querschnitt auch polygonförmig, beispielsweise als Dreieck oder Rechteck, ausgebildet sein, und in diesem Fall sind die drei oder vier (oder ggf. auch mehr) Seiten des Griffbretts (welches in diesem Fall eher als "Griffbalken" zu bezeichnen wäre) hinsichtlich der Greiftechnik oder Greifschwierigkeit vorzugsweise unterschiedlich ausgebildet.

In weiterer vorteilhafter Ausbildung der Erfindung ist vorgesehen, daß das Griffbrett relativ zur Halterung höhenverstellbar ist, wodurch das Griffbrett zum einen individuell auf die Höhe des jeweiligen Benutzers einstellbar ist und zum anderen ohne weiteres auch für eine Vielzahl von Trainierenden beispielsweise in einem Trainingszentrum verwendbar ist und dennoch in einfachster Weise auf die für den jeweiligen Benutzer optimale Höhe einstellbar ist.

Weitere vorteilhafte Merkmale der Erfindung ergeben sich aus den übrigen Ansprüchen sowie aus der nachfolgenden Beschreibung, in der mehrere Ausführungsbeispiele der Erfindung anhand der Zeichnung näher beschrieben werden. In der Zeichnung zeigen in halbschematischer bzw. schematischer Darstellung:
Figur 1 ein erstes Ausführungsbeispiel einer erfindungsgemäßen Griffbrettvorrichtung in Vorderansicht,
Figur 2 eine Seitenansicht der Griffbrettvorrichtung gemäß Figur 1,
Figur 3 ein zweites Ausführungsbeispiel einer erfindungsgemäßen Griffbrettvorrichtung in Vorderansicht,
Figur 4 eine Seitenansicht der Griffbrettvorrichtung gemäß Figur 3,
Figur 5 ein verschwenkbares Griffbrett eines dritten Ausführungsbeispiels in perspektivischer Ansicht und
Figur 6 ein höhenverstellbares Griffbrett eines vierten Ausführungsbeispiels einer erfindungsgemäßen Griffbrettvorrichtung in Vorderansicht.

Zunächst wird auf das Ausführungsbeispiel gemäß Figuren 1 und 2 Bezug genommen. Die hier dargestellte Griffbrettvorrichtung umfaßt ein Griffbrett 2, welches die Abmessungen von etwa 40 x 80 cm aufweist. Das Griffbrett 2 ist an seiner dem Benutzer zugewandten Vorderseite 4 mit diversen Griffstrukturen 6 an sich bekannter Art versehen.

Mittels zweier am unteren Rückseitenbereich des Griffbretts 2 befestigter Scharniere 8, welche andererseits an einem vorspringenden Trägerblock 10 befestigt sind, ist das Griffbrett 2 an einer insgesamt mit der Bezugsziffer 12 bezeichneten Halterung schwenkbar gelagert. Die Halterung 12 ist mittels Schrauben 14 an einer Wand 16 o.dgl. befestigt.

Zu beiden Seiten des Griffbretts 2 ist eine Gewindestange 16 mittels jeweils eines Scharniers 18 an der Halterung 12 schwenkbar gelagert. Die Schwenkachsen der Scharniere 18 und der Scharniere 8 sind untereinander parallel und jeweils horizontal. Die Gewindestangen 16 erstrecken sich durch jeweils ein parallel zur kurzen Seite des Griffbrettes 2 verlaufendes Langloch 20. Das Griffbrett 2 stützt sich mit seiner Vorderseite 4 an beiden Seiten an einer auf die Gewindestange 16 aufgeschraubten Flügelschraube 22 unter Zwischenschaltung einer Beilagscheibe 24 ab. Eine Feder 26, die auf die Gewindestange 16 aufgesteckt ist, stützt sich mit einem Ende an der Halterung 12 und mit dem anderen Ende an der Rückseite des Griffbretts 2 ab und drückt das Griffbrett 2 nach vorne hin zur Flügelschraube 22. Anstelle der dargestellten Spiralfeder 26 kann auch eine Gasdruckfeder verwendet werden.

Durch Verstellen der beiden Flügelschrauben 22 kann die Neigung des Griffbretts 2 nach Belieben verstellt werden. Im Falle des dargestellten Ausführungsbeispiels kann das Griffbrett 2 nach vorne unten etwas über die horizontale Lage hinaus und nach hinten etwas über die vertikale Lage hinaus verschwenkt werden.

An der Halterung 12 ist weiterhin ein Winkelmesser 28 befestigt, der aus Plexiglas besteht und eine Grad- bzw. Winkeleinteilung 30 aufweist. An der dem Winkelmesser 28 zugewandten Seitenfläche des Griffbretts 2 ist eine Markierung 32 angebracht, mit deren Hilfe der jeweils eingestellte Winkel abgelesen werden kann.

Im folgenden wird auf das zweite Ausführungsbeispiel gemäß Figuren 3 und 4 Bezug genommen. Die Griffbrettvorrichtung umfaßt wiederum eine mittels Schrauben 114 an einer Wand 115 befestigte Halterung 112, welche zwei sich senkrecht hierzu erstreckende seitliche Halter 110 umfaßt, in denen die beiden Enden einer Drehachse 108 eines Griffbretts 102 drehbar gelagert sind. Das Griffbrett 102 ist an seiner einen Seite mit einer Griffstruktur 104 und an seiner anderen, gegenüberliegenden Seite mit einer sich gegenüber der Griffstruktur 104 unterscheidenden Griffstruktur 106 versehen. Beispielsweise kann, wie im Falle des gezeigten Ausführungsbeispiels, die eine Griffstruktur 106 stärker strukturiert sein als die andere Griffstruktur 104.

Die Drehachse 108 des Griffbretts 102 ist mit einem solchen Abstand zur Halterung 112 angeordnet, daß das Griffbrett 102 ungehindert um 360 Grad verschwenkt werden kann. Hierdurch ist es möglich, wahlweise die eine oder andere Seite des Griffbretts zu benutzen.

Der Halter 110 weist eine Anzahl von konzentrisch zur Drehachse 108 verlaufende Durchgangsbohrungen 116 auf, im vorliegenden Fall 36 untereinander gleichförmig beabstandete Durchgangsbohrungen, und das Griffbrett 102 weist an entspre chender Position eine Sackbohrung 118 auf, so daß die gewählte Winkelposition des Griffbretts mittels eines Blockierstifts 120, der von außen durch eine Durchgangsbohrung 116 hindurch in die Sackbohrung 118 hinein gesteckt werden kann, fixierbar ist. Erforderlichenfalls können am Griffbrett auch zwei diametral gegenüberliegende Sackbohrungen 118 vorgesehen sein. Die Durchgangsbohrungen 116 können an einem der Halter 110 oder an beiden Haltern ausgebildet sein.

Das dargestellte Ausführungsbeispiel erlaubt ein Verschwenken des Griffbretts 102 im Winkelabstand von jeweils 10 Grad. An jeder der Durchgangsbohrungen 106 ist ein entsprechendes Winkelmaß 122 angebracht, welches das Ablesen der jeweils gewählten Winkelstellung ermöglicht.

Im Falle des dargestellten Ausführungsbeispiels ist somit ein stufenweises Verstellen des Griffbretts 102 um 360 Grad möglich. In alternativer Weise kann die Verstellung auch stufenlos erfolgen. Zu diesem Zweck kann eine an sich bekannte Schnellarretierung vorgesehen sein, bei der mittels eines verschwenkbaren Hebels das Griffbrett 102 zur Rotation freigegeben wird oder aber in der eingestellten Winkellage arretiert wird. Solche Schnellarretierungen sind beispielsweise in Zusammenhang mit verschwenkbaren Tafeln in Schulen bekannt.

Im Falle des Ausführungsbeispiels gemäß Figur 5 kann die Halterung wie in Zusammenhang mit den Figuren 3 und 4 dargestellt ausgebildet sein. Das "Griffbrett" 202 ist hierbei im Querschnitt quadratisch und weist somit vier Griffflächen 204, 206, 208 und 210 auf, wobei eine jede Grifffläche mit geeigneten Griffstrukturen versehen ist. Die Griffstrukturen der Griffflächen 204 bis 210 sind jeweils unterschiedlich ausgebildet und der Trainierende hat die Wahl, durch geeignete Positionierung des Griffbretts 202 auszuwählen, an welcher der Griffflächen er trainieren will.

Im Falle des Ausführungsbeispiels gemäß Figur 6 umfaßt die Halterung zwei an der Wand befestigte, vertikale Schienen 304, an denen ein Halterungsteil 306 in Form einer Platte höhenverstellbar und in der gewünschten Höhe fixierbar befestigt ist. An dieser Platte 306 ist dann in geeigneter Weise das neigungsverstellbare Griffbrett befestigt, beispielsweise in der in Figur 2 oder in der in Figur 4 dargestellten Art.

## Patentansprüche

1. Griffbrettvorrichtung, welche als Trainingsgerät für den Klettersport dient, mit einem Griffbrett (2, 102, 202), welches eine Greifstruktur (6, 106) aufweist, an der sich der Kletterer mit den Händen bzw. Fingern festhält und welches üblicherweise in einer solchen Höhe beispielsweise an einer Zimmerwand (15, 115) befestigt ist, daß der Kletterer frei am Griffbrett hängen kann,
dadurch gekennzeichnet,
daß die Griffbrettvorrichtung eine Halterung (12, 112, 304, 306) für das Griffbrett umfaßt, an der das Griffbrett neigungsverstellbar und in der gewählten Neigung arretierbar gelagert ist.

2. Griffbrettvorrichtung nach Anspruch 1,
dadurch gekennzeichnet,
daß das Griffbrett (2) relativ zur Halterung (12) um mindestens 90 Grad neigungsverstellbar ist.

3. Griffbrettvorrichtung nach Anspruch 1 oder 2,
dadurch gekennzeichnet,
daß das Griffbrett (102, 202) relativ zur Halterung (112, 304, 306) um 360 Grad neigungsverstellbar ist.

4. Griffbrettvorrichtung nach einem der vorhergehenden Ansprüche,
dadurch gekennzeichnet,
daß das Griffbrett (102) an beiden gegenüberliegenden Hauptseiten mit Griffstrukturen (104, 106) versehen ist.

5. Griffbrettvorrichtung nach einem der Ansprüche 1 bis 3,
dadurch gekennzeichnet,
daß das Griffbrett (202) im senkrecht zur Drehachse verlaufenden Querschnitt als Polygon, insbesondere als gleichseitiges Dreieck oder Quadrat ausgebildet ist und mehrere oder alle Außenseiten des Polygons mit Griffstrukturen versehen sind.

6. Griffbrettvorrichtung nach Anspruch 4 oder 5,
dadurch gekennzeichnet,
daß zumindest zwei der Haupt- bzw. Außenseiten mit unterschiedlichen Griffstrukturen (104, 106) versehen sind.

7. Griffbrettvorrichtung nach Anspruch 6,
dadurch gekennzeichnet,
daß die Unterschiede in den Griffstrukturen in unterschiedlichen Materialien, Oberflächenbeschaffenheiten und/oder Formen liegen.

8. Griffbrettvorrichtung nach einem der vorhergehenden Ansprüche,
dadurch gekennzeichnet,
daß sie eine Winkelmeßeinrichtung (30, 122) umfaßt, mit der die jeweils gewählte Winkelposition des Griffbrettes (2, 102) ablesbar ist.

9. Griffbrettvorrichtung nach Anspruch 8,
dadurch gekennzeichnet,
daß die Halterung (112) zwei sich quer zur Drehachse (108) des Griffbretts (102) erstreckende, voneinander beabstandete Halter (110) umfaßt, an denen das Griffbrett (102) jeweils endseitig gelagert ist, und daß zumindest einer der Halter (110) mit einer Winkeleinteilung (122) versehen ist.

10. Griffbrettvorrichtung nach einem der Ansprüche 1 bis 8,
dadurch gekennzeichnet,
daß die Halterung (112) zwei sich quer zur Drehachse (108) des Griffbretts (102) erstreckende, voneinander beabstandete Halter (110) umfaßt, an denen das Griffbrett (102) jeweils endseitig gelagert ist und daß zumindest einer der Halter (110) zur Drehachse (108) konzentrische Durchgangsbohrungen (116) aufweist, über die durch Einstecken eines Stiftes (120) das Griffbrett (102) in der gewünschten Winkelposition arretierbar ist.

11. Griffbrettvorrichtung nach Anspruch 9 und 10,
dadurch gekennzeichnet,
daß jeder Durchgangsbohrung (116) eine Winkelangabe (122) zugeordnet ist.

12. Griffbrettvorrichtung nach einem der vorhergehenden Ansprüche,
dadurch gekennzeichnet,
daß das Griffbrett relativ zu einem ortsfesten Teil (304) der Halterung (304, 306) höhenverstellbar und in der gewünschten Höhe arretierbar ist.
